# EUROPÄISCHE PATENTSCHRIFT

(11) **EP 0 134 824 B1**
(45) Veröffentlichungstag und Bekanntmachung des Hinweises auf die Patenterteilung: **30.07.1986**
(21) Anmeldenummer: 83107995.9
(22) Anmeldetag: 12.08.1983
(51) Int. Cl.: E06B 3/46, E05D 15/06

(54) **Freitragendes Seitenschiebetor**
Cantilevered side sliding gate
Porte saillante coulissant latéralement

(43) Veröffentlichungstag der Anmeldung: 27.03.1985
(73) Patentinhaber: Malkmus-Dörnemann, Carola, Dr., D-38259 Salzgitter (DE)
(72) Erfinder: Malkmus, Hans, Dr., D-3320 Salzgitter 51 (DE)
(74) Vertreter: Döring, Rudolf

## Beschreibung

Die Erfindung betrifft ein freitragendes Seitenschiebetor mit über die Toröffnungsbreite hinaus verlängertem Torblatt, das einen als Hohlprofil ausgebildeten, im Querschnitt kastenförmigen Untergurt aufweist und zwischen zwei im Abstand angeordneten sowie über je ein oberes Brückenglied verbundenen Doppelpfosten seitlich der Toröffnung geführt ist, wobei die Doppelpfosten jeweils obere und untere Stütz-und Führungsrollen zur Abstützung des Untergurtes und des Obergurtes zwischen sich einschließen, und eine weitere Stützrolle im Abstand von den Doppelpfosten zur Auflage des in der Offenstellung freien Endes des Tores unterhalb des Torblattes vorgesehen ist.

Bei den bekannten Seitenschiebetoren vorgenannter Art erfolgt die Führung des Torblattes im Bereich des Obergurtes dadurch, daß zwischen den Doppelpfosten auf Rollenträgern angeordnete Rollen vorgesehen sind, die seitlich und von oben an dem Obergurt angreifen. Die Führung des Torblattes im Bereich des Untergurtes erfolgt bei den bekannten Ausführungen der Seitenschiebetore durch Bundrollen, welche mit einer am Untergurt gehaltenen Trag- und Führungsschiene zusammenwirken und mit ihren seitlich vorgesehenen Bundansätzen die Trag- und Führungsschiene übergreifen, oder aber es ist im Untergurt eine Trag- und Führungsschiene vorgesehen. welche im Querschnitt doppel-T- oder U-förmig ausgebildet ist. so daß die unteren Trag-und Führungsrollen in diese Tragschiene eingreifen können.

Bei den bekannten Ausführungen ist es erforderlich, daß auch die das freie Ende des Tores in der Offenstellung abstützende und im Abstand von den Doppelpfosten angeordnete Stützrolle als Bundrolle oder als in das Profil der Trag- und Führungsschiene eingreifende Rolle ausgebildet ist, damit in der Offenstellung das Torblatt gegen seitliche Verschiebungen sicher gehalten wird.

Die Ausbildung des im Querschnitt kastenförmigen Untergurtes erfordert die Anordnung von Aussteifungselementen in dem Untergurt, insbesondere bei Seitenschiebetoren großer Abmessungen. Diese Aussteifungen, welche im allgemeinen aus in Längsrichtung des Untergurtes verlaufenden Profilträgern und im Abstand angeordneten Querstegen bestehen, erhöhen das Gewicht des Tores, wobei die erforderlichen Trag- und Führungsschienen zur Abstützung des Untergurtes zwischen den in den Doppelpfosten vorgesehenen Rollen zusätzlich das Gewicht erhöhen und daher eine weitere Verstärkung der notwendigen Aussteifungen bedingen.

Das hohe Gewicht des Torblattes, insbesondere des Untergurtes, führt zu einem frühzeitigen Verschleiß der unteren Stützrollen und der Trag-und Führungsschienen sowie der Rollenlager und erfordert sehr große Antriebskräfte zum Verschieben des Torblattes. Außerdem ergeben sich große Aufwendungen und Probleme bei der Montage der Tore. Da trotz der erheblichen Aussteifung des Untergurtes bei einseitiger Sonnenbestrahlung das Torblatt in Längsrichtung gesehen gekrümmt verläuft, besteht die Gefahr, daß insbesondere beim Öffnen des Tores das Torblatt nicht ordnungsgemäß mit der im Abstand von den Doppelpfosten vorgesehenen Stützrolle in Eingriff kommt, sondern das Tor bei dort vorgesehenen Bundrollen auf den Bund aufläuft und die Rolle beschädigt, oder aber bei Torblättern mit Profilschienen, in welche die Rollen eingreifen, ein Auflaufen des Tores auf die Rolle außerhalb des Eingriffsprofils erfolgt.

Der Erfindung liegt die Aufgabe zugrunde, ein freitragendes Seitenschiebetor der einleitend genannten Art so weiterzubilden, daß bei Aufrechterhaltung der Stabilität und Verwindungssteifigkeit das Torblatt mit erheblich geringerem Gewicht herstellbar ist und eine wesentlich vereinfachte Montage ermöglicht sowie eine sichere Führung des Torblattes ohne die Gefahr der Beschädigung der Trag- und Führungsrollen erzielt wird.

Zur Lösung vorstehender Aufgabe kennzeichnet sich das eingangs genannte Schiebetor erfindungsgemäß dadurch, daß die oberen und unteren Stütz- und Führungsrollen bzw. deren Träger zwischen den Doppelpfosten jeweils höhen- und seitenverstellbar gehalten sind, und daß die untere Wand des Untergurtes eine Mittellängsnut für den Eingriff der unteren Führungsrollen aufweist und mit ihren seitlich der Nut verlaufenden ebenen Wandungen auf den unteren Stützrollen aufliegt.

Durch die in dem Untergurt vorgesehene Mittellängsnut für den Eingriff der unteren Führungsrollen wird gleichzeitig eine Aussteifung des im Querschnitt kastenförmigen Untergurtes erreicht, so daß auf die sonst üblichen Aussteifungen ganz oder weitgehend verzichtet werden kann. Dabei werden für die Abstützung des Untergurtes nur einfache zylindrische Stützrollen benötigt, auf denen die beiden seitlich neben der Mittellängsnut verlaufenden ebenen Wandungen des Untergurtes aufliegen. Durch die genannte Profilierung der unteren Wandung des Untergurtes wirkt diese wie eine Profilschiene und kann große Kräfte aufnehmen, ohne daß Deformierungen zu befürchten sind.

Die in die Mittellängsnut eingreifenden Führungsrollen übernehmen dabei keine Gewichtsbelastung, sondern dienen ausschließlich dazu, das Tor in allen Stellungen in der vorgegebenen Fluchtungsrichtung zu halten. Durch die Anordnung der genannten Führungsrollen in Verbindung mit der Mittellängsnut in dem Untergurt des Torblattes kann die im Abstand von den Doppelpfosten zur Auflage des in der Offenstellung freien Endes des Tores vorgesehene Stützrolle ebenfalls als glatte, unprofilierte Rolle ausgebildet sein, die sich über die gesamte Breite des Untergurtes erstreckt, so daß der Untergurt mit den ebenen, seitlich der Mittellängsnut verlaufenden Wandungen auf dieser Rolle zur Auflage kommt, wenn das Tor in die Offenstellung überführt wird. Irgendwelche Beschädigungen oder Verschleißerscheinungen treten an der genannten. im Abstand von den Doppelpfosten vorgesehenen Stützrolle auch bei temperaturbedingten Wärmekrümmungen des Torblattes nicht auf.

Dadurch, daß das Torblatt im Vergleich zu den bekannten Ausführungen wesentlich leichter gehalten werden kann, ist es möglich, auch bei Torblättern mit großen Längenabmessungen diese nach der vorherigen Montage der Doppelpfosten zwischen die Doppelpfosten einzuschieben und durch die vorgesehene Höhen- und Seitenverstellbarkeit der im Doppelpfosten gehaltenen Stütz- und Führungsrollen zu justieren, wobei durch die genannte Verstellbarkeit auch geringe Abweichungen, die beim Setzen der Doppelpfosten auftreten sollten, ausgeglichen werden können. Ferner ist es möglich, durch die Verstellbarkeit der Stütz- und Führungsrollen die erforderlichen Toleranzen einzuhalten, welche notwendig sind, um die Gängigkeit des Tores auch bei den bereits mehrfach genannten Deformierungen des Torblattes infolge einseitiger Temperatureinwirkungen zu gewährleisten.

Zweckmäßig ist es, wenn die unteren, jeweils zwischen den Doppelpfosten angeordneten Stütz- und Führungsrollen auf einer gemeinsamen Achse oder Welle angeordnet sind, auf der die Führungsrolle frei drehbar gehalten ist. Hierdurch werden nur zwei Lagerböcke für die auf der gemeinsamen Achse oder Welle angeordneten Rollen benötigt und somit eine besonders einfache Ausführung erzielt.

Bei einer anderen Ausgestaltung ist vorgesehen, daß die in die Mittellängsnut des Untergurtes eingreifenden Führungsrollen gegenüber den am Untergurt angreifenden Stützrollen in Torlängsrichtung versetzt angeordnet sind. Hierdurch ergibt sich ein zusätzlicher Aufwand für die Lagerung der Führungsrollen einerseits und der Stützrollen andererseits, jedoch hat diese Anordnung den Vorteil, daß bei einer Beschädigung der Stützrollen bzw. ihrer Lagerung und einem hierdurch bedingten Wegfall der Trägfähigkeit der Stützrollen eine Abstützung des Tores auf der diesen Stützrollen zugeordneten Führungsrolle erfolgt. Die Führungsrolle dient somit zur Aufrechterhaltung von Notlaufeigenschaften für das Tor bei einem Funktionsausfall der zugeordneten Tragrollen.

In einfacher Weise können die zwischen einem der Doppelpfosten angeordneten unteren Stützrollen mit einer Antriebseinrichtung verbunden sein. Hierdurch ergibt sich ein reibschlüssiger Antrieb für das Tor, welcher infolge der Gewichtsbelastung der Stützrollen eine sichere Betätigung des Tores gewährleistet.

Statt des vorgenannten Antriebes des Tores über die unteren Stützrollen kann bei einer anderen Ausführungsform vorgesehen sein, daß eine der in die Mittellängsnut des Untergurtes eingreifenden Führungsrollen mit einer Antriebseinrichtung verbunden ist und mit einer im Nutengrund angeordneten Gallkette in Eingriff steht. Die vorgenannte Anordnung setzt allerdings die in Torlängsrichtung versetzte Anordnung der Führungsrollen in bezug auf die ihr zugeordneten Stützrollen voraus. Dieser Antrieb hat den großen Vorteil, daß die Gallkette gegen Witterung und äußere Einflüsse geschützt im Nutengrund untergebracht ist und zwischen der als Antriebsrad wirksamen Führungsrolle und der Gallkette ein Formschluß besteht.

Die im Untergurt vorgesehene Mittellängsnut kann eine unterschiedliche Querschnittsgestalt aufweisen. Sie kann quadratisch oder rechteckig sein, jedoch empfiehlt es sich, sie im Querschnitt trapezförmig zu gestalten und die in diese Nut eingreifenden Führungsrollen dieser Trapezform anzupassen. Hierdurch ergeben sich besonders günstige Bedingungen bei der Übertragung von Schubkräften zwischen der Führungsrolle und dem Untergurt, ohne daß größere Verschleißerscheinungen zu befürchten sind.

Vorteilhaft weisen die Stützrollen wenigstens eine Lauffläche aus einem verschleißfesten Kunststoff, wie Polyamid, auf. während zweckmäßigerweise die unteren Führungsroiten wenigstens im Bereich ihrer Seitenwandungen aus einem Hartgummiwerkstoff bestehen sollten. Die unteren Stützrollen können auch insgesamt als Polyamidrollen ausgebildet sein, ebenso wie die mit dem Obergurt zusammenwirkenden Stütz-und Führungsrollen zweckmäßigerweise aus Polyamid bestehen oder aber eine Lauffläche aus dem genannten Werkstoff haben sollten.

Eine konstruktiv einfache Lösung ergibt sich, wenn die unteren Stütz- und Führungsrollen auf einer höhen- und seiteneinstellbaren Grundplatte angeordnet sind, die mit einer an den Doppelpfosten ortsfest gehaltenen Traverse verbunden ist. Ferner ist es zweckmäßig, wenn die oberen Stütz-und Führungsrollen, welche von oben und seitlich am Obergurt angreifen, an einer mit dem Brückenglied höhen und seiteneinstellbaren Traverse gehalten sind.

Durch die vorgenannte Ausführung ist es möglich, die Doppelpfosten einschl. des oberen Brückengliedes und der unteren Traverse als Baueinheit vorzufertigen und am Aufstellungsort in dem Untergrund zu verankern, ehe die Rollen für das Torblatt mit den zugehörigen Trageinrichtungen an dem Brückenglied bzw. an der unteren Traverse angeordnet und das Torblatt zwischen die Doppelpfosten eingeschoben und durch entsprechende Verstellung der die Rollen tragenden Elemente justiert werden.

Die Zeichnung gibt in schematischer Darstellung ein Ausführungsbeispiel der Erfindung wieder.

Es zeigen :
Figur 1 die teilweise Seitenansicht eines Tores nach der Erfindung in der Schließstellung,
Figur 2 einen Schnitt entlang der Schnittlinie 11-11 in Fig. 1, jedoch mit geschnittener Pfostenabdeckung, '
Figur 3 die Draufsicht auf eine Grundplatte mit den Rollen zur Abstützung und Führung des Untergurtes in einer von den Fig. 1 und 2 abweichenden Ausführung.

Das in den Fig. 1 und 2 wiedergegebene Seitenschiebetor besteht aus einem über die Toröffnungsbreite hinaus verlängerten Torblatt 1, weIches einen Obergurt 2 sowie einen Untergurt 3 und zwischen diesen angeordnete Verbindungsstäbe 4 aufweist. Das Torblatt ist zwischen Doppelpfosten 5 gehalten, welche die gleiche Ausbildungsform aufweisen und in Torlängsrichtung in einem Abstand voneinander in dem Untergrund 6 einbetoniert gehalten sind. Die Doppelpfosten 5 bestehen aus den parallel zueinander verlaufenden gleichartig ausgebildeten eigentlichen Pfosten 7, die in Form eines Doppel-T-Profiles oder eines U-Profiles sowie auch als Hohlprofile ausgebildet sein können. An ihren oberen Enden sind die Pfosten 7 über ein mit ihnen verschraubtes Brückenglied 8 in Form eines U-Profilteiles verbunden. Außerdem ist der Doppelpfosten nach oben hin durch eine abnehmbare Haube 10 abgedeckt.

Die unteren Enden der zusammengehörigen Pfosten 7 sind über eine Traverse 9 fest miteinander verbunden, so daß die Pfosten 7 mit dem Brückenglied 8 und der Traverse 9 eine Baueinheit bilden, die in das Erdreich 6 eingesetzt und dort verankert werden kann.

Die Fig. 2 läßt erkennen, daß sowohl der Obergurt 2 als auch der Untergurt 3 des Torblattes 1 als Hohlprofile ausgebildet sind, wobei der Untergurt 3 im Querschnitt kastenförmig ausgebildet ist.

Zwischen den Pfosten 7 wird das Torblatt 1 sowohl am Obergurt 2 als auch am Untergurt 3 abgestützt und geführt, und zwar durch unterschiedlich angeordnete und ausgebildete Stütz-und Führungsrollen.

An dem Obergurt 2 liegen seitliche Führungsrollen 11 an, welche an einer zwischen den Pfosten höhen- und seiteneinstellbaren Traverse 12 befestigt sind und so gehalten werden können, daß die Rollen 11 ihrerseits noch gegeneinander verstellbar sind. An der Traverse 12 sind ferner mit der oberen Wand des Obergurtes zusammenwirkende Stützrollen 13 vorgesehen, die ebenso wie die seitlichen Führungsrollen 11 in entsprechenden Lagerböcken gehalten sind. Zur Verbindung der Traverse 12 mit dem Brückenglied 8 sind gleichzeitig zur Höheneinstellung der Traverse 12 dienende Schrauben 14 vorgesehen.

Die untere Wand des Untergurtes 3 ist mit einer Mittellängsnut 15 versehen, in die eine dem Nutquerschnitt angepaßte Führungsrolle 16 eingreift. welche in dem dargestellten Beispiel zwischen zwei auf der gleichen Welle bzw. Achse angeordneten zylindrischen Stützrollen 17 gehalten ist, auf denen die seitlich neben der Nut 15 vorgesehenen ebenen Wandungen 18 aufliegen.

In der dargestellten Fig. 2 ist die Mittellängsnut im Querschnitt trapezförmig ausgebildet und die Führungsrolle 16 in ihrem Umriß der Nut 15 angepaßt. Die Führungsrolle 16 ist in der dargestellten Ausführung frei drehbar auf der die Stützrollen 17 tragenden Welle gehalten, so daß sie unabhängig von den Stützrollen 17 ihre Drehbewegungen ausführen kann.

Die Stützrollen 17 und die Führungsrolle 16 sind mit ihrer gemeinsamen Welle in Lagerböcken 19 gehalten, welche ihrerseits mit einer Grundplatte 20 so verschraubt .sind, daß eine Seiteneinstellbarkeit gewährleistet ist. Die Grundplatte 20 ist ihrerseits mit der Traverse 9 über Einstellschrauben verbunden, so daß ihre Höhen- und Seitenlage in bezug auf das Torblatt 1 eingestellt werden kann.

In dem Beispiel ist die mit den Stützrollen 17 verbundene Welle als Antriebswelle ausgebildet, d. h. die Stützrollen 17 sind drehsicher auf der Welle gehalten, die über eine in der Zeichnung nicht wiedergegebene lösbare Kupplung mit einem Antriebsmotor 21 verbunden ist.

Sowohl die oberen Stütz- und Führungsrollen 11 und 13 als auch die unteren Stützrollen 17 sind mit einer Lauffläche aus Polyamid versehen. Auch die untere Führungsrolle 16 kann aus einem verschleißfesten Kunststoff oder aber einem Hartgummiwerkstoff bestehen.

Bei der in Fig. 3 wiedergegebenen Draufsicht einer von den Fig. 1 und 2 abweichenden Anordnung der unteren Stütz- und Führungsrollen ist auf der dargestellten Grundplatte 20 die getrennte Lagerung der Stützrollen 17 sowie der Führungsrolle 16 erkennbar. Die Stützrollen 17 sind auf einer gemeinsamen Achse bzw. Welle angeordnet, während die Führungsrolle 16 in diesem Beispiel drehsicher mit einer Antriebswelle 22 verbunden ist, die über eine schematisch angedeutete Kupplung 23 mit dem Antriebsmotor 21 drehsicher verbunden ist. Zur Lagerung der Stützrollen 17 und der Führungsrolle 16 sind gemeinsame Lagerböcke 19 vorgesehen, die in der beschriebenen Weise mit der Grundplatte 20 durch Schrauben seiteneinstellbar verbunden sind.

Die Fig. 3 zeigt eine umfängliche Profilierung 24 der Führungsrolle 16, welche zum Eingriff mit einer im Grund der trapezförmigen Längsnut 15 des Untergurtes vorgesehene, jedoch in der Zeichnung nicht wiedergegebene Gallkette zusammenwirkt.

Die Anordnung nach Fig. 3 hat neben dem Vorteil, daß eine kraftschlüssige Übertragung der Antriebskraft von dem Motor 21 auf das Torblatt 1 erfolgt, den weiteren Vorteil, daß bei einem Versagen der Tragfunktion der Stützrollen 17 eine vorübergehende Abstützung des Torblattes durch die Führungsrolle 16 ermöglicht wird und somit das Tor in die für den Betrieb bzw. für die Reparatur günstigste Stellung auch ohne die Funktion der ausgefallenen Stützrollen überführt werden kann.

Die Stützrollen 17 sind ebenso wie die aus der Fig. 1 ersichtliche, im Abstand von den Doppelpfosten 5 vorgesehene weitere Stützrolle 25 als glatte Rollen ausgebildet, da sie keinerlei Führungsfunktion bei der beschriebenen Ausbildung des Tores übernehmen müssen.

Durch die Anordnung der Mittellängsnut 15 in der unteren Wand des Untergurtes 3 wird eine solche Aussteifung des Untergurtes erzielt, daß zusätzliche Einbauten, insbesondere in Längsrichtung verlaufende Profilschienen, nicht erforderlich sind. Ebenso kann auf die sonst notwendigen unteren Trag- und Führungsschienen verzichtet werden, mit denen üblicherweise die unteren Trag- und Führungsrollen zusammenwirken. Der Untergurt 3 kann dabei im Strangpreßverfahren hergestellt werden, oder aber auch in relativ einfacher Weise durch Abkanten von ebenen Blechen in die aus den Figuren ersichtliche Form überführt werden, ohne daß hierzu größere Schweißarbeiten erforderlich sind.

## Patentansprüche

1. Freitragendes Seitenschiebetor mit über die Toröffnungsbreite hinaus verlängertem Torblatt (1), das einen als Hohlprofil ausgebildeten, im Querschnitt kastenförmigen Untergurt (3), aufweist und zwischen zwei im Abstand angeordneten sowie über je ein oberes Brückenglied (8) verbundenen Doppelpfosten (5) seitlich der Toröffnung geführt ist. wobei die Doppelpfosten jeweils obere und untere Stütz- und Führungsrollen (11, 13, bzw. 16, 17) zur Abstützung des Untergurtes und des Obergurtes (2) zwischen sich einschließen, und eine weitere Stützrolle (25) im Abstand von den Doppelpfosten zur Auflage des in der Offenstellung freien Endes des Tores unterhalb des Torblattes vorgesehen ist. dadurch gekennzeichnet, daß die oberen und unteren Stütz- und Führungsrollen (11, 13 bzw. 16, 17) bzw. deren Träger zwischen den Doppelpfosten (5 bzw. 7) jeweils höhen- und seitenverstellbar gehalten sind, und daß die untere Wand des Untergurtes (3) eine Mittellängsnut (15) für den Eingriff der unteren Führungsrollen (16) aufweist und mit ihren seitlich der Nut verlaufenden ebenen Wandungen (18) auf den unteren Stützrollen (17) aufliegt.

2. Seitenschiebetor nach Anspruch 1, dadurch gekennzeichnet, daß die unteren, jeweils zwi- ' schen den Doppelpfosten (5 bzw. 7) angeordneten Stütz- und Führungsrollen (16, 17) auf einer gemeinsamen Achse oder Welle angeordnet sind, auf der die Führungsrolle (16) frei drehbar gehalten ist.

3. Seitenschiebetor nach Anspruch 1, dadurch gekennzeichnet, daß die in die Mittellängsnut (15) des Untergurtes (3) eingreifenden Führungsrollen (16) gegenüber den am Untergurt angreifenden Stützrollen (17) in Torlängsrichtung versetzt angeordnet sind.

4. Seitenschiebetor nach einem der Ansprüche 1 bis 3, dadurch gekennzeichnet, daß die zwischen einem der Doppelpfosten (5 bzw. 7) angeordneten unteren Stützrollen (17) mit einer Antriebseinrichtung (21) verbunden sind.

5. Seitenschiebetor nach einem der Ansprüche 1 bis 3. dadurch gekennzeichnet. daß eine der in die Mittellängsnut (15) des Untergurtes (3) eingreifenden Führungsrollen (16) mit einer Antriebseinrichtung (21) verbunden ist und mit einer im Nutengrund angeordneten Gallkette in Eingriff steht.

6. Seitenschiebetor nach einem der Ansprüche 1 bis 4, dadurch gekennzeichnet, daß die im Untergurt (3) vorgesehene Mittellängsnut (15) im Querschnitt trapezförmig ist und die unteren Führungsrollen (16) der Trapezform angepaßt sind.

7. Seitenschiebetor nach einem der vorhergehenden Ansprüche, dadurch gekennzeichnet, daß die Stützrollen (13 ; 17) wenigstens eine Lauffläche aus einem verschleißfesten Kunststoff, wie Polyamid, aufweisen und die unteren Führungsrollen (16) wenigstens im Bereich ihrer Seitenwandungen aus einem Hartgummiwerkstoff bestehen.

8. Seitenschiebetor nach einem der vorhergehenden Ansprüche, dadurch gekennzeichnet, daß die unteren Stütz- und Führungsrollen (16 : 17) auf einer höhen- und seiteneinstellbaren Grundplatte (20) angeordnet sind, die mit einer an den Doppelpfosten (5 bzw. 7) ortsfest gehaltenen Traverse (9) verbunden ist.

9. Seitenschiebetor nach einem der vorhergehenden Ansprüche, dadurch gekennzeichnet. daß die oberen Stütz- und Führungsrollen (11 ; 13), welche von oben und seitlich am Obergurt (3) angreifen, an einer mit dem Brückenglied (8) höhen- und seiteneinstellbaren Traverse (12) gehalten sind.

## Claims

1. A cantilever sideways-sliding gate having a gate leaf (1) extended beyond the width of the gate opening and comprising a lower flange (3) which is constructed in the form of a hollow section and is box-shaped in cross-section and is guided to the side of the gate opening between two spaced double posts (5) which are each connected through a respective upper bridge member (8), the double posts each enclosing between them upper and lower supporting and guide rollers (11, 13 and 16, 17) to support the lower flange and the upper flange (2) and a further supporting roller (25) being provided spaced from the double posts to support the free end of the gate below the gate leaf in the open position, characterised in that the upper and lower supporting and guide rollers (11, 13 and 16, 17) or their carriers are each held for vertical and lateral adjustment between the door posts (5 or 7), and that the lower wall of the lower flange (3) has a central longitudinal groove (15) for the engagement of the lower guide rollers (16) and rests with its plane walls (18) extending to the sides of the groove on the lower supporting rollers (17).

2. A sideways-sliding gate as claimed in Claim 1, characterised in that the lower supporting and guide rollers (16, 17), disposed between the door posts (5 or 7) in each case, are arranged on a common spindle or shaft on which the guide roller (16) is held for free rotation.

3. A sideways-sliding gate as claimed in Claim 1, characterised in that the guide rollers (16) engaging in the central longitudinal groove (15) in the lower flange (3) are disposed offset in the longitudinal direction of the gate in relation to the supporting rollers (17) acting on the lower flange.

4. A sideways-sliding gate as claimed in any of Claims 1 to 3, characterised in that the lower supporting rollers (17) disposed between one of the door posts (5 or 7) are connected to a drive device (21).

5. A sideways-sliding gate as claimed in any of Claims 1 to 3, characterised in that one of the guide rollers (16) engaging in the central longitudinal groove (15) in the lower flange (3) is connected to a drive device (21) and is in engagement with a stud chain disposed in the bottom of the groove.

6. A sideways-sliding gate as claimed in any of Claims 1 to 4, characterised in that the central longitudinal groove (15) provided in the lower flange (3) is trapezoidal in cross-section and the lower guide rollers (16) are adapted to the trapezoidal shape.

7. A sideways-sliding gate as claimed in any preceding Claim, characterised in that the supporting rollers (13 ; 17) comprise at least one rolling surface of a wear-resistant plastics material such as polyamide and the lower guide rollers (16) consist of a hard rubber material at least in the region of their side walls.

8. A sideways-sliding gate as claimed in any preceding Claim. characterised in that the lower supporting and guide rollers (16: 17) are disposed on a base plate (20) which is vertically and laterally adjustable and which is connected to a tie-bar (9) held stationary on the double posts (5 or 7).

9. A sideways-sliding gate as claimed in any preceding Claim, characterised in that the upper supporting and guide rollers (11 : 13), which act on the upper flange (3) from above and laterally. are held on a tie-bar (12) which is vertically and laterally adjustable with the bridge member (8).

## Revendications

1. Porte à déplacement latéral en porte-à-faux avec panneau de porte (1) prolongé au-delà de la largeur d'ouverture de la porte qui présente une membrure inférieure (3) en forme de caisson en section et est guidé sur le côté de l'ouverture de porte entre deux piliers doubles (5) disposés avec espacement et reliés chacun par l'intermédiaire d'un élément supérieur de pont (8), les piliers doubles entourant entre eux chaque fois des galets de soutien et de guidage supérieurs et inférieurs (11. 13 : 16, 17) pour le soutien de la membrure inférieure et de la membrure supérieure (2) et un autre galet de soutien (25) étant prévu en dessous du panneau de porte, à distance des piliers doubles pour l'appui de l'extrémité .de la porte qui est libre dans la position ouverte, caractérisée en ce que les galets de soutien et de guidage supérieurs et inférieurs (11. 13 ; 16, 17) ou leurs supports sont chacun retenus entre les piliers doubles (5 ; 7) de façon réglable en hauteur et latéralement, et en ce que la paroi inférieure de la membrure inférieure (3) présente une rainure longitudinale centrale (15) pour l'engagement des galets de guidage inférieurs (16) et repose, par ses parois planes (18) situées sur le côté de la rainure, sur les galets de soutien inférieurs (17).

2. Porte à déplacement latéral selon la revendication 1, caractérisée en ce que les galets de soutien et de guidage inférieurs (16, 17), chaque fois disposés entre les piliers doubles (5 ; 7), sont disposés sur un axe ou arbre commun sur lequel le galet de guidage (16) est maintenu de manière à pouvoir tourner librement.

3. Porte à déplacement latéral selon la revendication 1, caractérisée en ce que les galets de guidage (16) s'engageant dans la rainure longitudinale centrale (15) de la membrure inférieure (3) sont disposés avec décalage dans la direction longitudinale de la porte relativement aux galets de soutien (17) s'appliquant à la membrure inférieure.

4. Porte à déplacement latéral selon l'une des revendications 1 à 3, caractérisée en ce que les galets de soutien inférieurs (17) disposés entre l'un des piliers doubles (5 : 7) sont reliés à un dispositif d'entraînement (21).

5. Porte à déplacement latéral selon l'une des revendications 1 à 3, caractérisée en ce que l'un des galets de guidage (16) s'engageant dans la rainure longitudinale centrale (15) de la membrure inférieure (3) est relié à un dispositif d'entraînement (21) et est en coopération avec une chaîne galle disposée au fond de la rainure.

6. Porte à déplacement latéral selon l'une des revendications 1 à 4, caractérisée en ce que la rainure longitudinale centrale (15) prévue dans la membrure inférieure (3) est de section trapézoïdale, et en ce que les galets de guidage inférieurs (16) sont adaptés à la forme trapézoïdale.

7. Porte à déplacement latéral selon l'une des revendications précédentes, caractérisée en ce que les galets de soutien (13 : 17) présentant au moins une surface de roulement en une matière synthétique résistant à l'usure, comme la polyamide, et en ce que les galets de guidage inférieurs (16), au moins dans la région de leurs parois latérales, sont formés d'un matériau de caoutchouc dur.

8. Porte à déplacement latéral selon l'une des revendications précédentes, caractérisée en ce que les galets de soutien et de guidage inférieurs (16 ; 17) sont disposés sur une plaque de base (20) réglable en hauteur et latéralement qui est reliée à une traverse (9) maintenue en position fixe sur les piliers doubles (5 ; 7).

9. Porte à déplacement latéral selon l'une des revendications précédentes, caractérisée en ce que les galets de soutien et de guidage supérieurs (11 ; 13), qui s'appliquent à la membrure supérieure (3) par le haut et latéralement sont retenus sur une traverse (12) réglable en hauteur et latéralement avec l'élément de pont (8).
